# EUROPÄISCHE PATENTSCHRIFT

(11) **EP 0 166 128 B1**
(45) Veröffentlichungstag und Bekanntmachung des Hinweises auf die Patenterteilung: **16.08.1989**
(21) Anmeldenummer: 85105434.6
(22) Anmeldetag: 03.05.1985
(51) Int. Cl.: B41F 21/10

(54) **Bogen-Rotationsdruckmaschine in Reihenbauart der Druckwerke**
Rotary printing machine for sheets having the printing units in line
Machine d'impression rotative pour feuilles avec éléments d'impression disposés en ligne

(30) Priorität: 26.05.1984 DE 3419762
(43) Veröffentlichungstag der Anmeldung: 02.01.1986
(73) Patentinhaber: Heidelberger Druckmaschinen Aktiengesellschaft, D-69019 Heidelberg (DE)
(72) Erfinder: Wirz, Arno, D-6901 Bammental (DE)
(74) Vertreter: Stoltenberg, Heinz-Herbert Baldo

(56) Entgegenhaltungen:
- DE-A- 2 446 188
- DE-A- 2 625 750
- DE-A- 2 639 900
- DE-A- 2 924 943
- DE-U- 1 891 447

## Beschreibung

Die Erfindung geht aus von einer Bogenrotationsdruckmaschine in Reihenbauart der Druckwerke zur Verarbeitung sowohl von Papier als auch von Karton im einseitigen Mehrfarbendruck- oder Schön-und-Widerdruck-Verfahren mit mindestens einer Wendeeinrichtung, wobei jedes Druckwerk außer einem Platten- und einem Gummizylinder einen Druckzylinder sowie eine Umführtrommel mit mindestens zweifachem Durchmesser aufweist.

Eine Mehrfarben-Bogenrotationsdruckmaschine der oben umrissenen Art ist bereits aus der DE-OS 24 52 167 bekannt. Der Gegendruckzylinder jedes Druckwerks dieser Maschine und der zwischen zwei Druckwerken angeordnete Wendezylinder haben doppelten Durchmesser. Im Tangentenpunkt beider Zylinder erfaßt ein am Wendezylinder vorgesehenes Saugersystem die Hinterkante des auf der glatten Bogenführungsfläche des Gegendruckzylinders liegenden frisch bedruckten Bogens. Nach Einschwenken innerhalb des Umfangs des Wendezylinders übergibt das Saugersystem die erfaßte Bogenhinterkante an ein Greifersystem, welches daraufhin während der weiteren Drehbewegung des Wendezylinders wieder ausschwenkt und den Bogen nunmehr mit der Hinterkante voran an das Greifersystem des nachfolgenden Gegendruckzylinders übergibt. Zur Erzielung einer registerhaltigen Bogenübergabe ist das Saugersystem als Teil einer Koppel einer Doppelschwinge ausgeführt.

Wegen der relativ großen Durchmesser der bogenführenden Zylinder ist die bekannte Mehrfarben-Bogenrotatinsdruckmaschine grundsätzlich zwar zur Verarbeitung von Karton geeignet: da jedoch das Abnehmen der Bogenhinterkante von der glatten Gegendruckfläche des Druckzylinders mittels eines Saugersystems erfolgen muß. ist während des Übergabevorgangs der Bogenhinterkante an das Greifersystem des Wendezylinders trotz der Verwendung einer Doppelschwinge ein Abknicken des hinteren Bogenbereichs unvermeidbar. wodurch die Verarbeitung von dickerem Karton, wenn überhaupt. nur in den niedrigen Geschwindigkeitsbereichen möglich wäre. Das erwähnte Abknicken der Bogenhinterkante verursacht nämlich wegen der Steifigkeit des Kartons insbesondere bei höheren Maschinenleistungen ein Abreißen des Bogens vom Saugersystem. Außerdem müssen bei diesem Wendesystem druckfreie Räume für Andrücksegmente vorhanden sein.

Aus der DE-AS 2 305 132 ist des weiteren eine Bogenwendevorrichtung für Rotationsdruckmaschinen in Reihenbauart bekannt. bei der die Druckzylinder aufeinanderfolgender Druckwerke durch eine einzige Umführtrommel verbunden sind. Zum Wenden des Bogens sind zwei Paar aus zwei zusammenwirkenden Klemmgreiferreihen bestehende Greifersysteme in dem Druckzylinder angeordnet, welche der Umführtrommel in Transportrichtung folgt. Druckzylinder und Umführtrommel haben doppelten Durchmesser. Oberhalb der Umführtrommel sind Saugkästen vorgesehen. die den zu wendenden Bogen geringfügig von der Mantelfläche der Umführtrommel abheben. sobald eine Kiemmgreiferreihe des nachfolgenden Druckzylinders die Bogenhinterkante erfaßt hat. Während des Wendevorganges, d.h. während der Übergabe der Bogenhinterkante von dem einen Greifersystem an das andere, wird der zu wendende Bogen von den Saugkästen straff gehalten. Zwar saugen die Saugkästen die nicht bedruckte Seite des Bogens an, sobald aber die Greifersysteme des Druckzylinders nach dem Wendevorgang die nunmehr hintere Bogenkante von dem letzten Saugkasten abzieht, kann die bedruckte Unterseit des Bogens entweder auf die Oberfläche der Umführtrommel oder auf die Mantelfläche des nunmehr den Bogen transportierenden Druckzylinders aufschlagen, wodurch ein Verschmieren des Druckbildes unvermeidbar ist. Abgesehen von diesem Nachteil läßt sich mit den zwei Greiferreihen, die bei der jeweiligen Bogenwendung in Aktion treten, die Bogenhinterkante kaum ohne Abknicken übergeben. Damit erhielte ein dickerer Karton bleibende Verformungen, die nicht hingenommen werden können. Im übrigen verursachen hochgebogene Kartonkanten dadurch Betriebsstörungen, daß sie gegen die folgenden Greiferkanten anstoßen und das korrekte Erfassen eines Kartons verhindern.

Schließlich ist aus der DE-OS 26 39 900 eine Bogen-Rotationsdruckmaschine in Aggregatbauweise mit einer Einrichtung für wahlweisen Schön- und Schön- und Widerdruck bekannt, bei der zwischen den gleichartigen Druckwerken ein als selbständiges Aggregat ausgebildeter Baustein angeordnet ist. der eine Umführtrommel und einen nachgeordneten Wendezylinder vorgenannter Art aufweist. Die Umführtrommel arbeitet mit einer oder zwei Trockeneinrichtungen zusammen.

Bei diesem bekannten Baustein wird ganz offensichtlich ebenfalls der Bogen von den Greifereinrichtungen des Wendezylinders auf der Mantelfläche der Umführtrommel angesaugt und an weitere Greifervorrichtungen zum Zwecke der Wendung übergeben. Ein Abknicken steiferer Kartonkanten läßt sich, wie weiter oben schon dargelegt. dabei nicht vermeiden. Auch ist ein Abreißen des Kartons von den Saugsystemen zu besorgen. Die Trockeneinrichtungen stellen überdies einen beträchtlichen Aufwand dar. Sie erfordern nicht wenig Energie. Ein besonderer Nachteil der Trockeneinrichtungen ist jedoch. daß sie mitten im Druckprozeß eingesetzt werden und dazu neigen, den zugeordneten Zylinder aufzuheizen. Durch übermäßige Erwärmung können dann in großflächig bedruckten dünneren Bogen Spannungen entstehen, die zu Passerfehlern führen, zumal bei Schön- und Widerdruck im nach dem Drucken des Einfarbenwiderdruckes und vor dem Aufbringen des Mehrfarbenschöndruckes die Trocknung erfolgt.

Aufgabe der Erfindung ist die Schaffung einer Hochleistungs-Bogenrotationsdruckmaschine für einseitigen Mehrfarbendruck und für Schön- und Widerdruck. die eine abschmier- und beschädigungsfreie, passerhaltige Verarbeitung von Papier bis zu dickem Karton gewährleistet.

Die Lösung dieser Aufgabe ergibt sich aus der Gesamtlehre des Anspruchs 1.

Die relativ großen Durchmesser aller bogenführenden Zylinder und Trommeln begünstigen das passerhaltige Transportieren der Bogen. Die Verwendung von Zangengreifern im Zusammenwirken mit der Speichertrommel und den Hakengreifern des dem Wendezylinder folgenden Druckzylinders ermöglichen eine Bogenübergabe während des Wendevorganges ohne Abknicken oder Beschädigen der Bogenkante. Dadurch läßt sich Makulatur vermeiden. Auch werden Stopper aufgrund abgeknickter Bogenkanten ausgeschaltet. Die Vorkehrungen zum abschmierfreien Transport der Bogen erübrigen schießlich eine viel Energie verzehrende, die Bogen eventuell verformende Trockenvorrichtung.

Ein einfaches Grundgestell zur Aufnahme einer Umführtrommel und einer Speichertrommel bedeutet dann keinen besonders großen Aufwand, wenn Umführtrommel und Speichertrommel sowie auch Wendezylinder ohnehin in anderen Serienmaschinentypen Anwendung finden und ohne weiteres übernommen werden können. Als Sonderfertigung sind somit lediglich zwei ganz einfache Seitenwände zur Erstellung der Wendeeinrichtung notwendig.

In einer vorteilhaften Ausführungsform der Erfindung sind die Gegendruckflächen der Druckzylinder, die dem Wendezylinder nachgeschaltet sind, mit farbabweisenden Mantelflächen, z.B. in Form von Aufzügen, versehen. Derartige Aufzüge sind in der DE 2446188 und DE-OS 2916505 offenbart. Die Bogenführungsflächen der Umführtrommeln und der Wendezylinder können entweder mit geschlossenen farbabgabefreudigen Mantelflächen versehen oder mit Stangen und Tragelementen, z. B. Röllchen. ausgestattet sein. Bei Verarbeitung von steifem Karton besteht aber auch die Möglichkeit, sowohl bei den Umführtrommeln als auch bei den Wendezylindern ganz auf Bogenstütz- und Führungselemente zu verzichten. Dies ist deshalb möglich. weil die bogenführenden Trommeln und Zylinder mindestens zweifachen Durchmesser haben.

Eine besonders günstige Weiterbildung der Erfindung besteht darin. daß Umführtrommel und Wendezylinder mit die Bogenführungsflächen bildenden abnehmbaren Schalen versehen sind. Bei Verarbeitung von Papier. insbesondere von leichteren Papieren. kommen diese Schalen zum Einsatz. Sollen indes steifere Bögen, z.B. Karton, bedruckt werden, können die Schalen von den Umführtrommeln und Wendezylindern entfernt werden, weil sich Bogenführungselemente erübrigen. Dies hat den Vorteil. daß die farbabgabefreudigen Mantelflächen der Schalen nicht des öfteren gewaschen zu werden brauchen. Der wahlweise Einsatz dieser Schalen ermöglicht also dem Drucker die Gestaltung günstigster Rüstzeiten.

In der Beschreibung wird eine Ausführungsform der Erfindung anhand der Zeichnung erläutert. Die Figur zeigt ausschnittweise eine Kartonmaschine für einseitigen Mehrfarbendruck, umstellbar auf Schön-und Widerdruck.

In der Figur sind Anleger und Ausleger nicht gezeigt. Auch das Druckwerk 1 ist nur teilweise dargestellt. Sein Druckzylinder 2 übergibt den Bogen 3 mittels seiner normalen Klemmgreifer 4 an die nachfolgende Umführtrommel 5. Druckzylinder 2 und Umführtrommet haben doppelten Durchmesser. Die Umführtrommel 5 ist in einem einfachen Grundgestell 6 gelagert, das außerdem zur Aufahme einer Speichertrommel 7 dient. Die Speichtertrommel 7 übernimmt mit ihren Hakengreiferreihen 8 den Bogen von der Umführtrommel 5. Mittels Spannsaugern 9 wird der übernommene Bogen 3 auf der Speichertrommel 7 gestrafft, so daß die Bogenhinterkante eine der ausgerichteten Vorderkante entsprechende, vorgegebene Lage einnimmt.

Dem einfachen Grundgestell 6 folgt ein Druckwerk 10. Dieses besteht im wesentlichen aus dem Plattenzylinder 11 und Gummizylinder 12, beide mit einfachem Durchmesser, sowie aus dem Druck- 13 und dem Wendezylinder 14, die letzteren beiden mit doppeltem Durchmesser.

Der Wendezylinder 14 weist zwei sich diametral gegenüberliegende Reihen von Zangengreifern 15 auf. Fernder werden die Bogenführungsflächen des Wendezylinders 14 durch zwei abnehmbare Schalen 16 gebildet, die mit einem farbabgabefreudigen Aufzug versehen sind. Bei Verarbeitung von Papieren finden diese Schalen Anwendung. Sie müssen allerdings des öfteren gewaschen werden, damit deren Mantelflächen die farbabgabefreudige Eigenschaft in hinreichendem Maße beibehalten. Bei Verarbeitung von steiferen Papieren oder gar Karton werden die Schalen herausgenommen, da besondere Bogenführungsflächen nicht notwendig sind. Damit erübrigt sich natürlich auch das Waschen der Mantelflächen. Die Stillstandszeiten der Kartonmaschine verkürzen sich infolgedessen erheblich.

Der sich dem Wendezylinder 14 anschließende Druckzylinder 13 hat ebenfalls besonders ausgebildete Hakengreifer 8, genauso wie die Speichertrommel7, damit die Bogenübergabe von dem Wendezylinder 14 mittels der Zangengreifer 15 an den Druckzylinder 13 möglich ist. Bei Schöndruckeinstellung der Kartonmaschine übernehmen die Zangengreifer 15 von den Hakengreifern 8 der Speichertrommel 7 die Bogen an ihrer Vorderkante. Wird das Schön-und-Widerdruck-Verfahren benutzt. findet eine Bogenwendung statt, und die Zangengreifer erfassen die Hinterkante des auf der Speichertrommel7 7 am Wendezylinder 14 vorbeigeführten Bogens 3, der, wie oben schon erwähnt. durch die Spannsauger 9 gestrafft ist.

Grundgestell und Druckwerk 10 bilden zusammen die Wendeeinrichtung. Das sich Druckwerk 10 anschließende Druckwerk 17 entspricht in seinem Aufbau voll und ganz Druckwerk 1. Auch das sich anschliessende Druckwerk 18, das nur zu einem kleinen Teil dargestellt ist, hat den normalen Aufbau, der darin besteht, daß neben Plattenzylinder 11. Gummizylinder 12 und Druckzylinder 2 mit normalen Klemmgreiferreihen 4 eine Umführtrommel 19 mit dreifachem Durchmesser vorgesehen ist. Entsprechend sind symmetrisch auf dem Umfang der Umführtrommei 19 gleichmäßig verteilt drei Reihen normaie Klemmgreifer 4 angeordnet. Das sich an Druckwerk 17 anschließende Druckwerk 18 mit normalem Aufbau weist demzufolge auch eine Umführtrommel 19 mit dreifachem Durchmesser auf.

In der Maschineneinstellung für einseitigen Mehrfarbendruck kann also die Kartonmaschine sowohl auf Bögen als auch auf steifen Karton einen Vierfarbendruck aufbringen. Je nach Anzahl der Druckwerke und der Anordnung der Wendeeinrichtungen. bestehend aus Druckwerk 10 und Grundgestell 6, lassen sich zweiseitige Drucke verschiedenster Art herstellen. Beispielsweise könnte, falls die Kartonmaschine sechs Druckwerke besäße und das dritte Druckwerk entspräche Druckwerk 10, auf der einen Seite des Kartons ein Zweifarben- und auf der gegenüberliegenden Seite ein Vierfarbendruck aufgebracht werden.

Der besondere Vorzug der beschriebenen erfindungsgemäßen Kartonmaschine ist der, daß sie sowohl Papiere als auch dickeren Karton passerhaltig und abschmierfrei im gesamten Formatbereicht selbst bei hohen Druckgeschwindigkeiten verarbeitet. Falls erforderlich, können natürlich auch zwei Wendeeinrichtungen vorgesehen werden.

### TEILELISTE

1 Druckwerk
2 Druckzylinder
3 Bogen
4 Klemmgreifer
5 Umführtrommel
6 Grundgestell
7 Speichertrommel
8 Hakengreifer
9 Spannsauger
10 Druckwerk
11 Plattenzylinder
12 Gummizylinder
13 Druckzylinder
14 Wendezylinder
15 Zangengreifer
16 Schalen
17 Druckwerk
18 Druckwerk
19 Umführtrommel

## Patentansprüche

1. Bogen-Rotationsdruckmaschine in Reihenbauart der Druckwerke (10. 17) zur Verarbeitung sowohl von Papier als auch von Karton im einseitigen Mehrfarbendruck- oder Schön-und-Widerdruck-Verfahren mit mindestens einer Wendeeinrichtung. wobei jedes Druckwerk außer einem Platten- (11) und einem Gummizylinder (12) einen Druckzylinder (2.13) sowie eine Umführtrommel (15. 19) mit mindestens zweifachem Durchmesser bezogen auf den Platten-oder Gummizylinder aufweist. dadurch gekennzeichnet, daß
- zwischen zwei Druckwerken (1 und 10) ein einfaches Grundgestell (6) lediglich zur Aufnahme einer Umführtrommel (5) und einer Speichertrommel (7). beide mit doppeltem Durchmesser. angeordnet ist. daß
- in dem Druckwerk (10). das dem Grundgestell (6) folgt, anstelle der Umführtrommel ein Wendezylinder (14) mit um 180° versetzt angeordneten Reihen von Zangengreifern (15) vorgesehen ist. so daß Grundgestell (6) und nachfolgendes Druckwerk (10) eine Wendeeinrichtung bilden. daß
- der mit dem Wendezylinder (14) zusammenarbeitende Druckzylinder (13) mit Hakengreifern (8) für die Übernahme des Bogens (3) von den Zangengreifern (15) bestückt ist und daß
- bei den Druck- und Wendezylindern (2, 13, 14) sowie Umführ- und Speichertrommeln (5, 7 und 19), die den Bogen (3) mit der nach innen gekehrten Druckflächenseite transportieren, Vorkehrungen zum abschmierfreien Transport der Bogen (3) getroffen sind.

2. Bogen-Rotationsdruckaschine nach Anspruch 1, dadurch gekennzeichnet, daß
- die Gegendruckflächen der Druckzylinder (2, 13). die dem Wendezylinder (14) nachgeschaltet sind, mit farbabgabefreudigen Mantelflächen, z.B. in Form von Aufzügen, versehen sind.

3. Bogen-Rotationsdruckmaschine nach Anspruch 1 und 2, dadurch gekennzeichnet. daß
- die Bogenführungsflächen der Umführtrommel (15, 19) und Wendezylinder (14) mit geschlossenen, farbabgabefreudigen Mantelflächen versehen sind.

4. Bogen-Rotationsdruckmaschine nach Anspruch 1 und 2, dadurch gekennzeichnet, daß
- die Bogenführungsflächen der Umführtrommel (5 und 19) und Wendezylinder (14) mit Stangen und Tragelementen, z.B. Röllchen ausgestattet sind.

5. Bogen-Rotationsdruckmaschine nach Anspruch 1 und 2, dadurch gekennzeichnet, daß

- die Umführtrommeln (5 und 19) und Wendezylinder (14) keine Bogenstütz- und Führungselemente aufweisen.

6. Bogen-Rotationsdruckmaschine nach Anspruch 1 bis 3, dadurch gekennzeichnet. daß
- Umführtrommeln (5, 19) und Wendezylinder (14) mit die Bogenführungsfläche bildenden, abnehmbaren Schalen (16) versehen sind.

7. Bogen-Rotationsdruckmaschine nach einem oder mehreren der Ansprüche 1 bis 6, dadurch gekennzeichnet, daß
- alle Druckwerke (1, 17 und 18) auß dem Druckwerk (10) der Wendeeinrichtung mit einer Umführtrommel (19) mit dreifachem Durchmesser versehen sind.

## Claims

1. Sheet-fed rotary printing machine having printing units (10, 17) arranged in tandem for processing both paper as well as cardboard with straight multicolor printing or printing/perfecting and including at least one turning device. each of the printing units consisting, in addition to a plate cylinder (11) and a blanket cylinder (12), of an impression cylinder (2. 13) and of a transfer drum (5, 19), each having double the diameter of the respective plate and blanket cylinders, characterized in that between two printing units (1 and 10) there is provided a simple base frame (6) merely for carrying a transfer drum (5) and a storage drum (7), each having a diameter double that of the respective plate and blanket cylinders. that in the printing unit (10) following the base frame (6) there ist provided, instead of a transfer drum. a turning cylinder (14) with rows of pincer grippers (15) offset 180° from one another so that the base frame (6) and the following printing unit (10) together constitute a turning device. that the impression cylinder (13) cooperating with the turning cylinder (14) is equipped with hook grippers (8) for taking over a sheet (3) from the pincer grippers (15). and that the impression and turning cylinders (2. 13. 14) and the transfer and storage drums (5, 7 and 19) conveying the sheet (3) with the printed surface facing inwardly provisions are made for a smudge-free transport of the sheets (3).

2. Sheet-fed rotary printing machine according to Claim 1, characterized in that the impressing surfaces of the impression cylinders (2, 13), arranged after the turning cylinder (14), are provided with cylindrical surfaces, e.g. in form of packings, having good ink transfer behaviour.

3. Sheet-fed rotary printing machine according to Claims 1 and 2, characterized in that the sheet-guiding surfaces of the transfer drums (5 and 19) and of the turning cylinder (14) are provided with unbroken cylindrical surfaces having good ink transfer behaviour.

4. Sheet-fed rotary printing machine according to Claims 1 and 2, characterized in that the sheet-guiding surfaces of the transfer drums (5 and 19) and of the turning cylinder (14) are provided with rods and bearing elements, e.g. small rolls.

5. Sheet-fed rotary printing machine according to Claims 1 and 2, characterized in that the transfer drums (5 and 19) and the turning cylinder (14) do not feature any sheet-supporting and sheet-guiding elements.

6. Sheet-fed rotary printing machine according to Claims 1 through 3, characterized in that transfer drums (5 and 19) and turning cylinder (14) are provided with removable shells (16) forming sheet-guiding surfaces.

7. Sheet-fed rotary printing machine according to one or more of Claims 1 through 6, characterized in that each printing unit (1, 17 and 18), except the printing unit (10) including the turning device. is provided with a transfer drum (19) having a diameter triple that of the plate and blanket cvlinders.

## Revendications

1. Presse à imprimer rotative à feuilles. à groupes imprimants (10, 17) en série. destinée à traiter aussi bien le papier que le carton. dans le mode d'impression en plusieurs couleurs une face ou d'impression en recto-verso, comprenant un dispositif de retournement, dans laquelle chaque groupe imprimant comprend. en supplément d'un cylindre porte-plaque (11) et d'un cylindre porte-blanchet (12), un cylindre de marge (2. 13) ainsi qu'un cylindre de transfert (5, 19) possedant un diamètre au moins double de celui du cylindre porte-plaque ou du cylindre porte-blanchet. caractérisée en ce que
- entre deux groupes imprimants (1 et 10), est disposé und bâti de base simple (6) destiné à recevoir uniquement un tambour de transfert (5) et un tambour accumulateur (7), ces deux tambours ayant un diamètre double, en ce que
- dans le groupe imprimant (10) qui fait suite au bâti de base (6), est prévu, en remplacement du tambour de transfert, un cylindre de retournement (14) présentant des rangées de pinces tenailles (15) disposés avec un décalage de 180°, de sorte que le bâti de base (6) et le groupe imprimant suivant (10) forment un dispositiv de retournement, en ce que
- le cylindre de marge (13) qui coopère avec le cylindre de retournement (14) est garni de pinces crochets (8) pour prendre la feuille (3) en charge à la sortie des pinces tenailles (15), et en ce que
- sur les cylindre de marge et de retournement (2. 13, 14), ainsi que sur les tambours de transfert et accumulateurs (5, 7 et 19), qui transportent la feuille (3) avec sa face imprimée dirigée vers l'intérieur, il est prévu des dispositions pour assurer le transport des feuilles (3) sans brouillage.

2. Presse à imprimer rotative à feuilles selon la revendication 1, caractérisée en ce que
- les surfaces de contre-pression des cylindres de marge (2, 13) qui sont placés en aval du cylindre de retournement (14) sont munies de surfaces cylindriques favorables au rejet de l'encre, par exemple, sous la forme de revêtements

3. Presse à imprimer rotative à feuilles selon les revendications 1 et 2, caractérisée en ce que
- les surfaces de guidage des feuilles du tambour de transfert (5, 19) et du cylindre de retournement
(14) sont munies de surfaces cylindriqes fermées. favorables au rejet de l'encre.

4. Presse à imprimer rotative à feuilles selon l'une des revendications 1 et 2, caractérisée en ce que
- les surfaces de guidage des feuilles du tambour de transfert (5 et 19) et du cylindre de retournement (14) sont munies de barres et d'éléments porteurs. par exemple, de petits galets.

5. Presse à imprimer rotative à feuilles selon les revendications 1 et 2, caractérisée en ce que
- les tambours de transfert (5 et 19) et le cylindre de retournement (14) ne présentent aucun élément d'appui des feuilles ni de guidage des feuilles.

6. Presse à imprimer rotative à feuilles selon les revendications 1 à 3, caractérisée en ce que
- les tambours de transfert (5, 19) et le cylindre de retournement (14) sont munis de coquilles amovibles (16) formant les surfaces de guidage des feuilles.

7. Presse à imprimer rotative à feuilles selon une ou plusieurs des revendications 1 à 6, caractérisée en ce que
- tous les groupes imprimants (1, 17 et 18). en dehors du groupe imprimant (10) du dispositif de retournement, sont munis d'un tambour de transfert (19) de diamètre triple.
